# EUROPÄISCHE PATENTSCHRIFT

(11) **EP 1 119 433 B1**
(45) Veröffentlichungstag und Bekanntmachung des Hinweises auf die Patenterteilung: **27.07.2005**
(21) Anmeldenummer: 99970348.1
(22) Anmeldetag: 25.09.1999
(51) Int. Cl.: B23K 7/10, G01N 21/88, B23K 7/06

(54) **VERFAHREN UND VORRICHTUNG ZUR FESTSTELLUNG VON OBERFLÄCHENFEHLERN AN BRAMMEN**
METHOD AND DEVICE FOR DETERMINING SURFACE DEFECTS IN SLABS
PROCEDE ET DISPOSITIF POUR DETERMINER DES DEFAUTS SUPERFICIELS SUR DES BRAMES

(30) Priorität: 09.10.1998 DE 19846709
(43) Veröffentlichungstag der Anmeldung: 01.08.2001
(73) Patentinhaber: Egon Evertz KG. (GmbH & CO), 42655 Solingen (DE)
(72) Erfinder: EVERTZ, Egon, D-42659 Solingen (DE); EVERTZ, Ralf, D-42799 Leichlingen (DE); EVERTZ, Stefan, D-42659 Solingen (DE)
(74) Vertreter: Vomberg, Friedhelm, Dipl.-Phys.
(86) Internationale Anmeldenummer: PCT/DE1999/003105
(87) Internationale Veröffentlichungsnummer: WO 2000/021709

(56) Entgegenhaltungen:
- EP-A- 0 479 648
- DE-A- 2 529 154
- DE-A- 3 144 843
- US-A- 4 601 762
- US-A- 4 615 377
- US-A- 4 671 674

## Beschreibung

Die Erfindung betrifft ein Verfahren zur Entfernung von Oberflächenfehlern, insbesondere Rissen an Brammen mittels Abflämmen der Brammen an der Oberfläche entlang vorgegebener Konturen.

Beim Abkühlen der durch Gießen hergestellten Brammen kommt es an der Oberfläche bzw. in oberflächennahen Bereichen häufig zu einer unerwünschten Rißbildung. Brammen mit solchen Rissen werden entweder durch Oberflächen-Abflämmen nachbehandelt oder einem erneuten Einschmelzen zurückgeführt. Zur Feststellung der Oberflächenrisse werden nach dem Stand der Technik mit Hilfe eines durch eine Bedienungsperson geführten Flämm-Brenners entlang sogenannter Prüfstriche bereichsweise abgeflämmt. Solche Prüfstriche sind im Regelfall an den besonders rißgefährdeten Längskanten, aber auch auf den größeren Brammen-Längsseiten quer zur Längsachse anzubringen. Ggf. werden auch vollständige Schmalseitenflämmungen und Flämmungen der kompletten Kantenbereiche auf beiden Breitseiten in einer Breite von ca. 200 mm durchgeführt.

Mit solchen Flämmarbeiten können auch Quer- und Längsbrennbartreste sowie sonstige von außen sichtbare Fehler entfernt werden.

Die Handführung der Brenner ist nicht nur körperlich anstrengend, sondern verlangt auch ein erhebliches Geschick der Bedienungspersonen. Nachteilig ist ferner, daß die betreffende Bedienungsperson den beim Abflämmen entstehenden Gasen sowie erheblichen Stäuben ausgesetzt ist.

Die US 4 615 377 beschreibt ein Verfahren sowie eine Vorrichtung zum Abschälen eines durch Gießen hergestellten Stahlblockes, der auf einem Tisch der Abschälstation angehalten und mittels eines entlang eines vorbestimmten Weges geführten Brenners an der Oberfläche behandelt wird. Hierzu wird der Brenner zunächst in bezug auf eine Seitenkante des Stahlblockes ausgerichtet und anschließend entlang eines vorbestimmten Weges über Stahlblockoberfläche geführt. Über ein optisches Pyrometer kann das Verbrennen von Aluminium wegen der damit verbundenen kurzzeitigen Leuchterscheinungen beobachtet werden. Auf diese Weise sollen Aluminiumeinschlüsse in den oberflächennahen Bereichen des Stahlblockes entfernt werden. Das genannte Verfahren und die Vorrichtung setzen jedoch die Kenntnis der Brammen-Geometrie und -größe voraus.

Die EP 0 479 648 A1 befaßt sich mit einer Robotersteuerung für ein Werkzeug zum Entgraten von Bärten an Gußstücken. Mit dem dort beschriebenen Verfahren wird das betreffende Gußstück mit einem optischen Strahlenbündel angeleuchtet, hiernach die Oberflächenprofilstruktur mittels Kamera aufgenommen und analysiert, wobei die zu entfernenden Grate bzw. Bärte ermittelt und schließlich mittels des an einem Roboterarm befindlichen Werkzeuges entfernt werden.

Die DE 25 29 154 A1 (D3) betrifft ein Verfahren zum Abarbeiten von Oberflächenfehlern eines Metallstückes, dessen Oberfläche zunächst mit Mustern, die durch verschiedene Figuren, Farben oder Kombinationen von Figuren und Farben gebildet sind, markiert werden soll. Mittels dieses Muster soll die Lage, das Ausmaß, die Art und die Tiefe der Oberflächenfehler entsprechend wiedergegeben werden. Das vorgegebene Muster soll mit einem Markierungsnachweisgerät abgetastet werden, wonach das nachgewiesene Muster in einen elektronischen Computer eingegeben wird, damit dieser ein Metalloberflächenbild in einer Rasterkonfiguration bildet, um so eine Erkennung der Lage, des Ausmaßes, der Art und der Tiefe der Oberflächenfehler durch den Computer zu gestatten. Anschließend gibt der Computer Abarbeitungsbereiche auf der Metalloberfläche aus und bestimmt eine optimale Abarbeitungstiefe, wonach ein Oberflächenbrenner entsprechend gesteuert wird.

Einer Automatisierung der Flämmarbeiten stand bisher im Wege, daß die jeweils nacheinander zu bearbeitenden Brammen in ihrer Größe und Form nicht identisch sind und sich zum Teil auch Lageverschiebungen der Brammen beim Transport ergeben, welche man bisher glaubte, nur durch eine manuell den Flämmer führende Bedienungsperson berücksichtigen zu können.

Hier setzt die vorliegende Erfindung an, die die Aufgabe löst, nacheinanderfolgende Brammen in einer der Bedienungsperson körperliche Arbeit und Gas-Staubbelästigung einsparenderweise abflämmen zu können. Die Flämmbrennerführung entlang vorgegebener Prüfstriche oder Kanten soll gegenüber dem bisherigen manuell ausgeführten Verfahren zumindest gleichwertig sein.

Die vorgenannte Aufgabe wird durch das im Patentanspruch 1 beschriebene Verfahren gelöst. Hierzu werden vor dem Abflämmen in einem Lehrvorgang die Ortskoordinaten der Brammenkanten durch berührendes oder berührungsloses Abtasten automatisch ermittelt und anschließend über einen bahngesteuerten Manipulator ein Flämmgerät entlang mindestens einer der Brammenlage und -größe entsprechenden Raumkurve geführt, wobei die Raumkurve entsprechend der Brammengröße und -geometrie durch einen Rechner nach einer in diesem Rechner gespeicherten Sollwertvorgabe ermittelt und als Steuergröße an den Manipulator gegeben wird. In einer für die Fachwelt nicht vorhersehbaren Weise hat sich nämlich herausgestellt, daß bei der im wesentlichen rechteckigen Bramme Rißbildungen insbesondere an den Schmalseiten bzw. an den Schmalseitenkanten, und hier an jeweiligen Enden auftreten, so daß bei meßtechnischer Ermittlung der tatsächlichen Ist-Lage eine automatisierte Flämmbrennerführung ohne Einbuße der Qualität der Prüfung möglich ist. Darüber hinaus reichen wenige auf der größeren Brammenlängsseite ausgeführte Prüfstriche quer zur Brammenlängsachse aus, um die Oberflächengüte der Bramme mit der notwendigen Sicherheit feststellen zu können. Diese Quersrriche sind in äquidistanten Abständen auszuführen. Die betreffenden geometrischen Orte, entlang der der Flämmbrenner in bezug auf das Werkstück zu führen ist, können somit in Form von Raumkurven an einem einer Musterbramme entnommenen Quader definiert und in einem Rechner gespeichert werden. Entspricht der gespeicherte Quader den geometrischen Abmessungen nach den zugeführten Brammen, so ist vor dem Flämmen lediglich deren Raumausrichtung entweder einzustellen oder meßtechnisch zu erfassen, um dann den Manipulator und damit den daran befestigten Flämmbrenner entlang den gewünschten Wegen zu führen. Im einfachsten Fall leistet dies eine 5-Achsen-Steuerung (X-Y-Z-C-A-Steuerung), in einer Weiterbildung sollte der Manipulator auch Schwenkbewegungen zur Winkelausrichtung des Flämmbrenners im Raum ausführen können. Entspricht die zugeführte Bramme nicht dem Musterquader, ist es durch berührendes oder berührungsloses Abtasten mittels einer Meßeinrichtung möglich, die tatsächliche Form und die Ausrichtung dieser Bramme im Raum zu ermitteln, anhand der durch Vergleich mit den Prüfstrichvorgaben im Rechner die betreffenden abzufahrenden Linien auf den durch Messung festgestellten Ist-Körper übertragen werden. Die derart abgeflämmten Brammen können anschließend, nämlich nach Abkühlung, einer Sichtprüfung und etwaigen Weiterverarbeitung unterzogen werden. Der Vorteil des erfindungsgemäßen Verfahrens besteht darin, daß etwaige Bedienungsfehler bei der Handhabung des Flämmbrenners, wie sie bei manueller Brennerführung infolge von Müdigkeit oder Unachtsamkeit vorkommen können, ausgeschlossen werden. Auch erlaubt die zum Werkstück stets abstandsgleiche Flämmbrennerführung vergleichende Untersuchungen im Hinblick auf die optimale Wahl des Abstandes.

Weiterbildungen dieses Verfahrens sind in den Unteransprüchen beschrieben.

So verläuft die Raumkurve, welche das Flämmgerät durchläuft, parallel zu den Brammenkanten, ggf. entlang der Brammenlängsschmalseite in einem ein- oder mehrstufigen vollflächigen Abflämmen. Zusätzlich oder alternativ hierzu sind Raumkurven parallel zu der (obenliegenden) größeren Brammenlängsseite und senkrecht zur Brammenlängsachse vorgesehen, wobei die Raumkurven entweder linear über eine vorgebbare Wegdistanz oder auch in einem Bogen mit einem großen Krümmungsradius verlaufen können.

Nach einer weiteren Ausgestaltung der Erfindung wird mit dem Manipulator eine Kamera mit- bzw. nachgeführt, die mit einem Bildschirm verbunden ist, worüber eine entfernt vom Flämmort stehende Bedienungsperson etwaige Oberflächenfehler erkennen und entsprechende Maßnahmen einleiten kann. Eine mögliche Maßnahme ist nach einer Weiterbildung der Erfindung die anschließende, ebenfalls über die Manipulatorführung geleistete vollflächige Abflämmung der Brammenseiten bis zu einer gewünschten Eindringtiefe.

Erfindungsgemäß wird eine Abtast-Wegemeßeinrichtung mit einem Rechner zur Ermittlung der Lage und Größe der zu behandelnden Bramme verwendet, die mit einer programmierbaren Steuerung, nämlich einer Teach-in-Steuerung, für einen Manipulator, an dem ein Flämmbrenner befestigt ist, verbunden sind. Steuerungen dieser Art sind in Verbindung mit Manipulatoren (Industrierobotern) grundsätzlich nach dem Stand der Technik bekannt, so daß auf insoweit vorhandene Kenntnisse zurückgegriffen werden kann. Der Manipulator muß so ausgewählt werden, daß er auf die benötigten Bewegungsgrade und das Gewicht des Flämmbrenners abgestimmt ist.

Eine zusätzlich am Manipulator angebrachte Kamera, die mit einem Bildschirm verbunden ist, ermöglicht die Beobachtung des Abflämmens bzw. die anschließende Prüfung der Brammenoberfläche auf Rißbildung von einem vom Arbeitsort entfernten Standort.

In der Zeichnung ist ein Ausführungsbeispiel für eine 3 D-gesteuerte Vorrichtung dargestellt.

Entlang Längsschienen 1, 2 ist ein Ständergerüst 3 in X-Richtung weggesteuert verfahrbar. Dieses Ständergerüst weist einen in der Höhe (Z-Richtung) sowie quer zur genannten X-Richtung, nämlich in Richtung des Doppelpfeiles 4 verfahrbaren Querarm 5 auf, an dessen freien Ende ein den Flämmbrenner tragender Manipulator 6 angeordnet ist.

Oberhalb dieses frei überkragenden Armes wird die Bramme kontinuierlich oder diskontinuierlich längsgeführt, wobei der Flämmbrenner entlang vorbestimmter und in bezug auf die geführte Bramme festliegender Raumkurven die Brammenoberfläche gesteuert abflämmt.

Nicht dargestellt sind Abtast-Wegmeßeinrichtungen, welche die Größe, Kontur und Lage der Bramme erfassen können, oder Fördereinrichtungen mit Ausrichtelementen zur Festlegung der Lage einer der Größe und Form nach bekannten Bramme sowie im Prinzip nach dem Stand der Technik bekannte Steuereinrichtungen für die Manipulatorführung. Ebenfalls nicht dargestellt ist eine Kamera sowie ein hiermit verbundener Bildschirm.

Die dargestellte Vorrichtung kann pneumatisch, hydraulisch oder auch elektrisch betrieben werden.

## Patentansprüche

1. Verfahren zur Entfernung von Oberflächenfehlern, insbesondere Rissen an Brammen mittels Abflämmen der Brammen an der Oberfläche entlang vorgegebener Konturen, wobei ein Rechner entsprechend den gespeicherten Werten der Brammengröße und -geometrie über einen bahngesteuerten Manipulator einen Flämmbrenner entlang mindestens einer Raumkurve führt,
**dadurch gekennzeichnet, dass**
vor dem Abflämmen in einem Lehrvorgang unter Verwendung einer Abtast-Wegmesseinrichtung die Ortskoordinaten der Brammenkanten durch berührendes oder berührungsloses Abtasten automatisch ermittelt und an den Rechner gegeben werden, der nach einer gespeicherten Sollwertvorgabe die Brammengröße und -lage ermittelt und als Steuergröße im Rahmen einer programmierbaren Steuerung, nämlich einer Teach-in-Steuerung, an den Manipulator weitergibt.

2. Verfahren nach Anspruch 1, **dadurch gekennzeichnet, dass** die Raumkurve, welche das Flämmgerät durchläuft, parallel zu den Brammenkanten und/oder parallel zu der obenliegenden größeren Brammenlängsseite und senkrecht zur Brammenlängsachse verläuft, vorzugsweise linear oder in einem Bogen mit einem großen Krümmungsradius.

3. Verfahren nach einem der Ansprüche 1 oder 2, **dadurch gekennzeichnet, dass** das Abflämmen der Brammen durch eine mit dem Manipulator mitgeführte oder nachgeführte Kamera überwacht wird.

4. Verfahren nach Anspruch 3, **dadurch gekennzeichnet, dass** die bei nachgeführter Kamera auf einem Bildschirm wiedergegebene teil-abgeflämmte Bramme auf Oberflächenfehler untersucht und entsprechend dem Ergebnis der Sichtprüfung ggf. vollständige Abflämmarbeiten an den Brammenseitenflächen automatisch durchgeführt werden.

## Claims

1. Method for removing surface defects, especially cracks in slabs, by means of flame-scarfing the slabs on the surface thereof along predetermined contours, whereby a computer in accordance to the stored values of slab size and slab geometry guides a flame burner via a path controlled manipulator along at least one space curve,
**characterized in that**
before the flame-scarfing in a learning process the position coordinates of the slab edges are determined automatically by contact or contactless sensing and then are input to the computer which determines the slab size and the slab orientation based upon a stored set point value and provides the manipulator as a control value within the scope of a programmable control, that is a teach-in-control.

2. Method according to claim 1, **characterized in that** the space curve along which the flame device runs is parallel to the slab edges and/or parallel to the larger slab longitudinal side lying upwardly and perpendicular to the slab longitudinal axis, preferably linear or with an arc of large radius curvature.

3. Method according to claim 1 or 2, **characterized in that** the flame-scarfing of the slabs is monitored by a camera entrained with the manipulator or following the same.

4. Method according to claim 3, **characterized in that** when the camera follows the manipulator displace, the partly scarfed slab is shown and explored on an image screen and corresponding to the results of the visual examination if necessary complete scarfing is carried out automatically on the slab side surface.

## Revendications

1. Procédé destiné à éliminer des défauts de surface, en particulier des fissures sur des brames, en décriquant au chalumeau les brames à la surface le long de contours donnés, un ordinateur guidant un chalumeau décriqueur le long d'au moins une courbe spatiale selon les valeurs mémorisées de la taille et de la géométrie des brames et par l'intermédiaire d'un manipulateur à trajectoire commandée,
**caractérisé par le fait**
**que**, avant le décriquage au chalumeau, les coordonnées des arêtes de la brame sont déterminées automatiquement par un balayage à contact ou sans contact dans un processus d'enseignement en utilisant un dispositif de mesure de déplacement par balayage, et sont fournies à l'ordinateur qui, selon une valeur de consigne donnée mémorisée, détermine la taille et la position de la brame et fournit celles-ci, dans le cadre d'une commande programmable, à savoir d'une commande Teach-in, comme grandeur de commande au manipulateur.

2. Procédé selon la revendication 1, **caractérisé par le fait que** la courbe spatiale qui est parcourue par l'appareil à décriquer s'étend parallèlement aux arêtes de la brame et/ou parallèlement au grand côté plus grand de la brame, situé en haut, et perpendiculairement à l'axe longitudinal de la brame, de préférence linéairement ou dans un arc avec un rayon de courbure important.

3. Procédé selon l'une des revendications 1 ou 2, **caractérisé par le fait que** le décriquage au chalumeau des brames est surveillé au moyen d'une caméra que l'on mène avec le manipulateur ou qui suit le manipulateur.

4. Procédé selon la revendication 3, **caractérisé par le fait que** la brame soumise à un décriquage partiel au chalumeau et reproduite sur un écran dans le cas d'une caméra qui suit le manipulateur est examinée à l'égard de défauts de surface, et que, le cas échéant, selon le résultat du contrôle visuel, des travaux de décriquage complet au chalumeau sont effectués automatiquement sur les faces latérales de la brame.
